# FASCICULE DE BREVET EUROPEEN

(11) **EP 0 074 006 B1**
(45) Date de publication et mention de la délivrance du brevet: **26.02.1986**
(21) Numéro de dépôt: 82107708.8
(22) Date de dépôt: 23.08.1982
(51) Int. Cl.: G04B 37/08, G04G 1/00

(54) **Montre électronique articulée et procédé de fabrication de la garniture d'étanchéité de ladite montre**
Elektronische Gelenkarmbanduhr sowie Verfahren zur Herstellung einer Dichtung für diese Gelenkarmbanduhr
Electronic hinged watch and process for manufacturing a sealing for said watch

(30) Priorité: 25.08.1981 CH 5463/81
(43) Date de publication de la demande: 16.03.1983
(73) Titulaire: Omega SA, 2500 Bienne (CH)
(72) Inventeur: Jeannet, Pierre, CH-2202 Chambrelien (CH); Froidevaux, Raymond, CH-2502 Bienne (CH); Gygax, Claude-André, CH-2533 Evilard (CH)
(74) Mandataire: de Raemy, Jacques

## Description

L'invention est relative à une montre électronique articulée comprenant un premier et un deuxième boîtiers reliés par une articulation chacun desdits boîtiers comportant un fond, une carrure et un joint d'étanchéité disposé entre le fond et la carrure, les deux joints étant reliés l'un à l'autre à l'endroit de l'articulation par une connexion faisant corps avec eux pour former une garniture d'étanchéité en une pièce et à un procédé de fabrication de ladite garniture.

Une montre articulée est déjà connue par DE-U-1 974 325 qui décrit un bracelet dont les maillons peuvent comporter une montre et un compteur mécaniques. Des réalisations plus récentes font état de montres-bracelets comprenant un boîtier principal et des maillons qui renferment des boutons-poussoirs ou encore une pile.

Le brevet GB-A-1 574730 décrit une montre électronique munie de maillons creux contenant des touches et une pile. Ces maillons sont réalisés en plastique et sont moulés en une seule pièce avec la carrure du boîtier principal lui-même fermé par une glace et un fond. Une pellicule conductrice relie les touches et la pile aux circuits de la montre en passant à l'intérieur des articulations situées entre la carrure et le premier maillon et entre les maillons eux-mêmes, ces articulations étant formées par un amincissement de la matière plastique à cet endroit. Cette construction, si elle a le mérite d'assurer une bonne étanchéité entre le boîtier et les maillons, n'est pas à même de présenter un aspect esthétique satisfaisant de fait de l'utilisation apparente de matière plastique.

L'arrangement décrit dans le brevet US―A―3,973,706 montre une pile qui est logée dans un maillon en matière plastique d'un bracelet métallique. La connexion entre la pile et les circuits de la montre est réalisée à l'aide de languettes élastiques dont les extrémités sont disposées dans une fiche de contact. Cette fiche de contact s'engage à travers la carrure-lunette avec des bornes de contact réalisant ainsi une connexion à fiches. Si la construction décrite vise avant tout un remplacement aisé de la pile, elle ne saurait être appliquée à la montre articulée objet de la présente invention car elle prendrait trop de place dès lors que plus de deux conducteurs sont nécessaires.

De nombreuses autres solutions ont été proposées pour traverser le boîtier d'une montre avec des conducteurs électriques. Ainsi, dans le brevet FR-A-1 137 844 où la source de courant est loguée à l'intérieur du bracelet, il est illustré un moyen pour relier cette source au circuit électrique de la montre. On s'aperçoit cependant qu'aucun moyen n'a été mis en oeuvre pour assurer l'étanchéité de la montre à l'endroit du passage de ces conducteurs. On constate en particulier que les conducteurs sont pris en sandwich entre deux surfaces, ce qui n'amène pas à une étanchéité suffisante.

US-A-3,971,207 décrit une garniture d'étanchéité comportant un premier joint élastique assurant l'étanchéité de la boîte de la montre et une liaison vers l'extérieur de celle-ci réalisée en une matière conductrice élastique et flexible. Cependant, contrairement à ce qu'enseigne la présente invention et comme cela apparaîtra par la suite, la garniture d'étanchéité décrite dans le brevet cité n'est pas faite en une seule pièce dès l'instant où l'on veut isoler les conducteurs des parties métalliques des divers constituants de la boîte de montre (voir figures 8 et 9 du document cité). De plus, la construction proposée rend impossible l'utilisation d'un circuit imprimé à conducteurs multiples qui puissent être soudés directement sur les composants internes de la montre. Dans le brevet cité en effet, les connexions, par ailleurs limitées à deux, sont réalisées par appui de pièces de contacts sur les amenées de courant qui sont élastiques. Cette forme de connexions n'est pas souhaitable, surtout pour l'alimentation en provenance de la pile car elle provoque une chute de tension non négligeable. Ainsi, la construction avantageuse qui sera décrite ici et illustrée en particulier par les figures 2a et 2b n'est pas décrite ni même suggérée dans le brevet cité.

La présente invention se propose de remédier aux inconvénients cités en décrivant dans les revendications 1 et 5 respectivement une montre électronique articulée avec garniture d'étanchéité et un procédé de fabrication de ladite garniture d'étanchéité qui assure un passage étanche de conducteurs d'un boîtier à l'autre d'une montre articulée.

L'invention sera mieux comprise maintenant à la lumière de la description qui suit et pour l'intelligence de laquelle on se référera, à titre d'exemple, au dessin dans lequel:
La figure 1 est une vue en perspective éclatée de la montre articulée selon l'invention.
La figure 2a est une vue en plan de la garniture d'étanchéité montée dans la montre et les figures 2b et 2c sont des coupes selon les flèches A-A et B-B de la figure 2a respectivement.
La figure 3a est une vue en coupe de la montre quand deux de ces boîtiers sont disposés en prolongement l'un de l'autre.
La figure 3b est une vue en coupe de la montre quand deux de ces boîtiers son inclinés l'un par rapport à l'autre.

La montre articulée objet de la présente invention est présentée en vue éclatée sur la figure 1. Elle se compose essentiellement de trois parties principales.

La partie A est un arrangement de trois boîtiers disposés les uns à la suite des autres. Le boîtier 1 contient une ou plusieurs piles pour assurer l'alimentation de la montre. Le boîtier central 2 contient un mécanisme permettant l'affichage analogique de l'heure avec les circuits nécessaires à cet affichage tel que quartz, diviseurs de fréquence, circuits de remise à l'heure, moteur pas à pas, etc. Le boîtier 3 contient un système d'affichage à cristaux liquides et les circuits typiquement nécessaires à cet affichage, comme les circuits de décodage par exemple.

La partie B constitue le fond de la montre. Les fonds 4, et 6 viennent se visser dans les carrures des boîtiers 1, 2 et 3 respectivement au moyen de vis 7. La figure montre également que les fonds 4, 5 et 6 sont articulés l'un à l'autre au moyen des charnières 8.

On trouve disposée entre les carrures des boîtiers 1, 2 et 3 et les fonds 4, 5 et 6 une garniture d'étanchéité C objet de la présente invention qui a pour but d'empêcher la pénétration d'eau ou de pousière à l'intérieur de la montre de même que d'assurer le passage étanche des conducteurs électriques qui relient les boîtiers les uns aux autres. Comme on le voit sur la figure 1, cette garniture se compose de trois joints 9,10 et 11 qui viennent pincés entre les fonds 4, 5 et 6 et les carrures de boîtiers 1, et 3 lorsque les fonds sont vissés sur les carrures pour assurer la totale étanchéité des divers compartiments. Les joints d'étanchéité sont reliés ensemble à l'endroit de l'articulation par un passage qui se présente sous la forme d'un isthme 12. Ces passages font corps avec les joints et sont réalisés en une seule pièce avec eux pour aboutir à une garniture d'étanchéité C qui est fabriquée en une seule opération. A l'intérieur de l'isthme 12 passent les conducteurs électriques 26 qui font partie intégrante d'un circuit imprimé souple 13, lui-même également fait en une pièce unique.

La figure 2a montre dans une vue en plan la garniture d'étanchéité objet de l'invention. On y retrouve les joints 9, 10 et 11 servant à rendre étanches les boîtes de montre. Les isthmes 12 relient les joints et servent de passages aux conducteurs électriques comme on peut le voir dans la figure 2b, qui est une coupe à l'échelle 2x selon A-A de la figure 2a et où un tunnel 14 est représenté. La figure 2c quant à elle est une coupe selon B-B de la figure 2a et montre que l'épaisseur du joint 10 est la même que celle des isthmes 12, tout au moins dans l'exemple de réalisation représenté ici. On l'a déjà dit, cette garniture est faite d'une seule pièce et peut être moulée en une seule opération. Afin de réaliser à la fois la fonction d'étanchéité et la fonction de flexibilité, on utilisera du caoutchouc ou toute matière plastique convenable. Pour façonner l'ouverture 14, on disposera dans le moule un tiroir comme cela est généralement connu das les techniques de moulage. Une fois le tiroir enlevé, on sera en présence des tunnels désirés.

Le circuit imprimé souple 13 d'un seul tenant est alors introduit par les tunnels 14 des isthmes 12 depuis l'intérieur du joint 10 à travers les isthmes 12, chacune des extrémités du circuit émergeant ensuite en bonne place dans les cadres formés par les joints 9 et 11, comme on peut le voir si on se reporte à nouveau à la figure 1.

On pourrait utiliser une autre méthode de fabrication de la garniture C en surmoulant directement celle-ci sur un réseau de conducteurs 26 formant grille et disposé directement dans le moule. Si une telle méthode est utilisée, on comprendra que les conducteurs 26 se trouveront emprisonnés dans l'isthme 12.

Les figures 3a et 3b sont des coupes longitudinales pratiquées dans la montre articulée montrée en figure 1 dont seuls le boîtier 3 et un partie du boîtier 2 ont été représentés. On voit comment le joint d'étanchéité 11 est pris en sandwich entre le fond 6 et la carrure 15 du boîtier 3. De même, on voit comment le joint d'étachéité 10 est pincé entre le fond 5 et la carrure 16 du boîtier 2. Les joints 10 et 11 sont reliés ensemble par l'isthme 12 que traverse le circuit imprimé souple 13.

Là figure 3a montre les boîtiers 2 et 3 disposés dans le prolongement l'un de l'autre. A ce moment, l'isthme 12 de par sa flexibilité se met en dos d'âne comme représenté. Dans la figure 3b au contraire, les boîtiers 2 et 3 sont inclinés l'un par rapport à l'autre, la course angulaire étant limitée par les becs 17 et 18 pratiqués respectivement dans les fonds 5 et 6. Dans ce cas, l'isthme prend la position arrondie représentée dans la figure. Les deux figures montrent que les boîtiers sont fermés par les glaces 19 et 20, que sous la glace 20, à l'emplacement 21, peut être logé un calibre d'affichage analogique et que sous la glace 19, à l'emplacement 22, peut être logé un module d'affichage digital. Les conducteurs 26 situés dans un plan se trouvant au niveau de la garniture d'étanchéité sont connectés aux divers composants électroniques par l'intermédiaire d'étoiles de connexion que l'on peut voir à la figure 1 sous référence 23. Enfin, un soufflet 24 cache les articulations et les isthmes qui leur sont superposés. La currure 15 comporte un dispositif 25 qui servira à attacher un bracelet (non représçnté).

On comprendra que le fait de juxtaposer plusieurs boîtiers de montre faisant office en même temps de maillons d'un bracelet permet de proposer une montre élégante, très plate puisque les divers éléments qui la composent peuvent être répartis judicieusement dans l'espace mis à disposition. Dans l'exemple donné, les éléments encombrants que sont les piles ont été rejetés dans un maillon à part, ce qui a permis d'utiliser l'escape laissé libre dans le boîtier central pour loger des éléments électroniques. De même, c'est dans un-maillon latéral qui présente l'affichage numérique qu'il a été possible de loger les circuits de commande de cet affichage, ce qui a permis de réduire au minimum le nombre de conducteurs qui doivent traverser l'isthme. On notera aussi que la disposition proposée permet de changer les piles sans avoir à ouvrir un des boîtiers contenant les affichages, ce qui est un avantage.

La montre articulée décrite ici n'est pas limitée à la combinaison qui a été illustrée. On pourrait en imaginer beaucoup d'autres qui comprendraient d'autres maillons pouvant comporter, par exemple, un diffuseur sonore, des boutons-poussoirs, une calculatrice, un senseur de température, une boussole, etc. L'essentiel reste cepen dant que pour mener à bien une telle construction, une solution sûre et fiable doit être trouvée pour lier électriquement les divers maillons afin d'assurer une étanchéité parfaite. Une telle solution vient d'être décrite qui fait appel à une garniture d'étanchétité composée de joints d'étanchéité reliés ensemble par des isthmes, ladite garniture assurant à la fois l'étanchéité des boîtiers entrant dans la composition de la montre en même temps qu'elle permet un passage étanche des conducteurs électriques d'un boîtier à l'autre.

## Revendications

1. Montre électronique articulée comprenant un premier (2) et un deuxième (3) boîtiers reliés par une articulation (8) chacun desdits boîtiers comportant un fond (5, 6), une carrure (16, 15) et un joint d'étanchéité (10, 11) disposé entre le fond et la carrure, les deux joints étant reliés l'un à l'autre à l'endroit de l'articulation par une connexion faisant corps avec eux pour former une garniture d'étanchéité en une pièce, caractérisée en ce que la connexion est un isthme (12) de même matière que les joints et en ce que des conducteurs (26) sont disposés à l'intérieur de l'isthme pour assurer le passage étanche des liaisons électriques entre les deux boîtiers (2, 3).

2. Montre électronique selon la revendication 1, caractérisée par le fait qu'à l'intérieur de l'isthme (12) est aménagé un tunnel (14) pour servir de passage à un circuit imprimé souple (13) portant lesdits conducteurs.

3. Montre électronique selon la revendication 1, caractérisée par le fait que les conducteurs (26) sont emprisonnés à l'intérieur de l'isthme par surmoulage de la matière constituant la garniture d'étanchéité (C).

4. Montre électronique selon la revendication 1, caractérisée par le fait qu'elle comporte un troisième boîtier (1) relié par une autre articulation (8) au premier boîtier (2) de telle sorte que le premier boîtier dit boîtier central est positionné entre le deuxième et le troisième boîtiers, le troisième boîtier comportant lui aussi un fond (4), une carrure et un joint d'étanchéité (9) disposé entre eux, les joints du premier et troisième boîtiers étant reliés à l'endroit de l'autre articulation (8) par un autre isthme (12) faisant corps avec les joints des premier et troisième boîtiers pour former ladite garniture d'étanchéité (C) constituée de ladite matière, des conducteurs étant disposés à l'intérieur de cet autre isthme, et par le fait que le boîtier central (2) comporte des moyens d'affichage analogique, l'un des deux autres boîtiers dit premier boîtier latéral (3) comporte des moyens d'affichage numérique et l'autre des deux autres boîtiers dit second boîtier latéral (1) comporte la source d'alimentation.

5. Procédé de fabrication de la garniture d'étanchéité de la montre électronique articulée comme définie dans la revendication 1, caractérisé par le fait qu'on moule en une seule opération les joints d'étanchéité (10, 11) et l'isthme (12) les reliant pour former la garniture d'étanchéité en une seule pièce.

## Patentansprüche

1. Elektronische Gelenkarmbanduhr mit einem ersten Gehäuse (2) und einem zweiten Gehäuse (3), die durch ein Gelenk (8) miteinander verbunden sind, wobei jedes der genannten Gehäuse einen Boden (5, 6), eine Rechtecklünette (16, 15) und eine Dichtung (10, 11) zwischen dem Boden und der Rechtecklünette umfaßt, wobei die beiden Dichtungen an der Stelle des Gelenks durch ein Verbindungsstück miteinander verbunden sind, das einstückig mit ihnen ist, zur Ausbildung einer einstückigen Dichtungsgarnitur, dadurch gekennzeichnet, daß die Verbindung eine Einschnürung (12) aus demselben Material wie die Dichtungen ist, und daß Leiter (26) im Inneren der Einschnürung angeordnet sind zum Sicherstellen der abgedichteten Durchführung elektrischer Verbindungen zwischen den beiden Gehäusen (2, 3).

2. Elektronische Armbanduhr nach Anspruch 1, dadurch gekennzeichnet, daß im Inneren der Einschnürung (12) ein Tunnel (14) ausgebildet ist als Durchgang für einen biegsamen gedruckten Schaltkreis (13), der die genannten Leiter trägt.

3. Elektronische Armbanduhr nach Anspruch 1, dadurch gekennzeichnet, daß die Leiter (26) im Inneren der Einschnürung durch Anfo'rmen des Materials eingeschlossen sind, aus dem die Dichtungsgarnitur (C) besteht.

4. Elektronische Armbanduhr nach Anspruch 1, dadurch gekennzeichnet, daß sie ein drittes Gehäuse (1) umfaßt, das mittels eines weiteren Gelenks (8) mit dem ersten Gehäuse (2) derart verbunden ist, daß das erste Gehäuse, als Zentralgehäuse bezeichnet, zwischen dem zweiten und dem dritten Gehäuse positioniert ist, wobei das dritte Gehäuse seinerseits einen Boden (4), eine Rechtecklünette und eine Dichtung (9) zwischen diesen umfaßt, wobei die Dichtungen des ersten und dritten Gehäuses an der Stelle des weiteren Gelenks (8) durch eine weitere Einschnürung (12) verbunden sind, die einstückig mit den Dichtungen des ersten und dritten Gehäuses ist zur Ausbildung der genannten Abdichtgarniture (C), gebildet aus dem genannten Material, wobei Leiter im Inneren dieser weiteren Einschnürung angeordnet sind, und dadurch, daß das Zentralgehäuse (2) Analoganzeigemittel umfaßt, eines der beiden anderen Gehäuse, als erstes Seitengehäuse (3) bezeichnet, numerische Anzeigemittel umfaßt und das andere der beiden weiteren Gehäuse, als zweites Seitengehäuse (1) bezeichnet, die Speisequelle umfaßt.

5. Verfahren zur Herstellung der Abdichtgarnitur der elektronischen Gelenkarmbandur nach Anspruch 1, dadurch gekennzeichnet, daß man in einem einzigen Arbeitsgang die Dichtungen (10, 11) und die Einschnürung (12), die sie miteinander verbindet, zur Ausbildung der Abdichtgarniture in einem einzigen Stück formt.

## Claims

1. Articulated electronic watch comprising a first (2) and a second (3) watch-case coupled by an articulation (8), each of said cases comprising a back cover (5, 6), a case-band (16, 15) and a seal (10, 11) located between the back cover and the case-band, the two seals being coupled together at the place of articulation by a connexion integral therewith so as to form a waterproof seal in one piece, characterized in that the connexion is an isthmus (12) formed of the same material as the seals thereby to assure a sealed passage for electric bindings between the two watch-cases'(2, 3).

2. Articulated. electronic watch as set forth in claim 1, characterized by the fact that a tunnel (14) is arranged within the isthmus (12) adapted to accommodate a flexible printed circuit (13) bearing said conductors.

3. Articulated electronic watch as set forth in claim 1, characterized by the fact that the conductors (26) are held within the isthmus by overmold- ing of material constituting the seal.

4. Articulated electronic watch as set forth in claim 1, characterized by the fact that it comprises a third watch-case (1) connected to the first case (2) by a further articulation (8) in such a manner that the first case (central case) is located between the second and the third cases, the third case also comprising a back cover (4), a case-band and a seal (9) located therebetween, the seals of the first and third cases being connected at the place of the further articulation (8) by a further isthmus (12) integrated with the seals of the first and third cases so as to form said waterproof seal constituted by said material, conductors being located within said further isthmus, and by the fact that the central case (2) comprises analog display means, one of the two other cases (first lateral case) (3) comprising digital display means and the other of the two other cases (second lateral case) (1) comprising the energy source.

5. A method of manufacture of the waterproof seal of the articulated electronic watch as defined in claim 1, characterized by the fact that one molds in a single operation the seals (10, 11) and the isthmus (12) joining them so as to form the waterproof seal as a single piece.
